# FASCICULE DE BREVET EUROPEEN

(11) **EP 0 457 240 B1**
(45) Date de publication et mention de la délivrance du brevet: **12.01.1994**
(21) Numéro de dépôt: 91107716.2
(22) Date de dépôt: 13.05.1991
(51) Int. Cl.: F01D 5/14, F01D 1/02

(54) **Etage de turbomachine avec pertes secondaires réduites**
Turbomaschinenstufe mit vermindertem Strömungsverlust
Turbomachinery stage with reduced secondary losses

(30) Priorité: 14.05.1990 FR 9005991
(43) Date de publication de la demande: 21.11.1991
(73) Titulaire: GEC ALSTHOM SA, 75116 Paris (FR)
(72) Inventeur: Detanne, François, F-75017 Paris (FR)
(74) Mandataire: Weinmiller, Jürgen

(56) Documents cités:
- FR-A- 2 439 157
- GB-A- 1 013 835
- US-A- 2 945 671
- US-A- 4 830 575
- POWER. vol. 133, no. 6, juin 1989, NEW YORK US pages S4 - S5; "Steam turbines an auxiliaries."

## Description

La présente invention concerne un étage de turbine comportant une grille d'aubes fixes solidaire du stator de la turbine supportant un diaphragme suivi d'une grille d'aubes mobiles montée sur un disque solidaire du rotor de la turbine, ladite grille d'aubes mobiles comportant à son sommet une garniture d'étanchéité constituée de plusieurs chambres.

Le disque comporte des orifices d'aspiration débouchant dans l'espace entre le diaphragme et le disque et disposés au voisinage de la partie périphérique du disque.

Un tel étage est décrit dans la publication japonaise JP-B 14161/85 ainsi que dans le document FR-A-2 438 157.

Dans l'étage décrit, les orifices d'aspiration sont reliés par des canaux forés dans le disque à des orifices de sortie débouchant au sommet du disque portant les aubes mobiles, en aval de ces aubes.

Dans cet étage, on cherche à diminuer les pertes secondaires de l'écoulement fluide dans les canaux mobiles, dans la région du pied d'ailette. Cela consiste à aspirer d'une part, une partie du débit de fuite passant entre diaphragme et rotor afin qu'il ne vienne pas perturber la veine de fluide aux pieds des aubes mobiles et, d'autre part, à aspirer une partie de cette veine fluide provenant des aubes fixes, au niveau des pieds des aubes mobiles, qui est également perturbée, pour éviter qu'il n'entre dans les canaux mobiles des couches fluides à faible énergie.

Toutefois, dans l'étage décrit ces aspirations sont imparfaites. L'étage, selon l'invention, permettant de les améliorer est caractérisé en ce que lesdits orifices d'aspiration sont reliés par des canalisations traversant au moins certaines aubes mobiles jusqu'à des orifices de sortie débouchant au sommet de ces aubes à l'aval de la garniture d'étanchéité ou dans une chambre de celle-ci.

Dans l'étage, selon l'invention, la différence de pression entre orifices d'aspiration et orifices de sortie résulte de l'effet de la force centrifuge, qui existe toujours, alors que la différence de pression entre face amont et aval du disque peut s'annuler dans le cas de turbine à action, rendant inopérant le fonctionnement de l'étage décrit dans JP-B 14161/85.

Les orifices d'aspiration sont de préférence reliés par une gorge circonférentielle continue ménagée dans le disque supportant les aubes mobiles.

La présente invention sera mieux comprise à la lumière de la description qui va suivre et des dessins annexés dans lesquels:
- La figure 1 représente un étage de turbine ordinaire.
- La figure 2 représente l'étage de turbine selon l'invention.
- La figure 3 représente une coupe cylindrique du rotor de la turbine de la Figure 2.
- La figure 4 représente une vue de côté partielle du rotor de la Figure 2.

L'étage de turbine à action ordinaire (figure 1) comporte une grille 1 d'aubes fixes 2 solidaire du stator 3. Cette grille 1 supporte un diaphragme 4 muni d'une garniture d'étanchéité 5 en regard du rotor 6 de la turbine.

La grille 1 est suivie d'une grille 7 d'aubes mobiles 8 portée par un disque 9 solidaire du rotor 6. Au sommet des aubes mobiles 8 sont disposés des dispositifs d'étanchéité 10 comportant plusieurs chambres 11.

Un courant de fuite 12 venant de l'amont du diaphragme 4 passe à travers la garniture d'étanchéité 5 et est injecté au pied des aubes mobiles 8. Ce courant 12 vient perturber l'écoulement principal et diminuer donc le rendement. Cette diminution est très sensible pour les aubes 8 de faibles allongements (rapport de leur hauteur à leur corde). D'autre part, au voisinage du pied des aubes 1 se développe un écoulement secondaire 13.

Les écoulements 12 et 13 ont pour effet de développer au pied des aubes mobiles 8 un écoulement secondaire 14 responsable d'un déficit de travail sur l'arbre. Cet écoulement 14 est d'autant plus épais que les écoulements incidents 12 et 13 sont épais.

Dans l'étage de turbine selon l'invention (figures 2 à 4) les éléments identiques à l'étage ordinaire ont été référencés de façon identique.

Au voisinage de la partie périphérique du disque 9 en face du diaphragme 4 de la grille d'aubes fixes 1 précédente, le disque 9 est muni d'une gorge circonférentielle 15 dans laquelle débouchent des orifices d'aspiration 16 au moins sur une partie de leur diamètre.

Ces orifices sont reliés par des canalisations 17 traversant les aubes mobiles 8 à des orifices de sortie 18 débouchant à l'aval de la garniture d'étanchéité 10.

Une partie importante des écoulements 12 et 13 est aspirée par l'orifice 16, ce qui diminue les perturbations de la veine au pied des aubes 8 et permet ainsi un gain appréciable de rendement.

C'est le travail de la force centrifuge$\frac{\text{1}}{\text{2}} {\text{ω² (R}}_{\text{2}}^{\text{2}} {\text{- R}}_{\text{1}}^{\text{2}} \text{)}$ qui crée entre l'orifice 16 d'entrée et l'orifice de sortie 18 la différence de pression propre à mettre le fluide en mouvement. Dans cette formule ω est la vitesse angulaire du disque 9;
R₂ est la distance des orifices de sortie 18 à l'axe du rotor 6 et R₁ est la distance des orifices d'entrée 16 à l'axe.

On peut prévoir jusqu'à une canalisation 17 par aube mobile 8.

La gorge circonférentielle continue 15 reliant les parties les plus près de l'axe du rotor des orifices 16 a pour fonction d'homogénéiser les vitesses tangentielles différentes des écoulements 12 et 13.

Le pompage réalisé grâce au travail de la force centrifuge entre les rayons R₁ et R₂ est bien entendu résistant, mais le résultat global est positif en raison de la diminution importante des pertes secondaires et de l'amélioration de l'écoulement qui en résulte notamment dans les veines de faibles hauteurs. Ce pompage est particulièrement utile dans les turbines à action dans lesquelles les pressions de part et d'autre du disque sont égales.

Sur la figure 2, on a représenté l'orifice 18 débouchant en aval du dispositif d'étanchéité 10 mais celui-ci pourrait déboucher dans une des chambres 11 de ce dispositif 10.

## Revendications

1. Etage de turbine comportant une grille d'aubes fixes (1) solidaire du stator (3) de la turbine supportant un diaphragme suivie d'une grille d'aubes mobiles (7) montée sur un disque (9) solidaire du rotor (6) de la turbine, ladite grille d'aubes mobiles (7) comportant à son sommet une garniture d'étanchéité (10) constituée de plusieurs chambres (11), le disque (9) comportant des orifices d'aspiration (16) débouchant dans l'espace entre le diaphragme (4) et le disque (9) et disposés au voisinage de la partie périphérique du disque (9), caractérisé en ce que lesdits orifices d'aspiration (16) sont reliées par des canalisations (17) traversant au moins certaines aubes mobiles (8) jusqu'à des orifices de sortie (18) débouchant au sommet de ces aubes (8) à l'aval de la garniture d'étanchéité (10) ou dans une chambre (11) de celle-ci.

2. Etage de turbine, selon la revendication 1, caractérisé en ce que les orifices d'aspiration (16) sont reliés par une gorge circonférentielle (15) continue ménagée dans le disque (9).

3. Etage de turbine, selon l'une des revendications précédentes, caractérisé en ce que la turbine est à action.

## Patentansprüche

1. Turbinenstufe mit einem mit dem Turbinenstator (3) fest verbundenen Gitter ortsfester Schaufeln (1), das ein Diaphragma trägt und dem ein auf einem mit dem Rotor (6) der Turbine fest verbundenen Scheibe (9) montiertes Gitter beweglicher Schaufeln (7) folgt, das auf seinem Umfang eine Dichtgarnitur (10) aus mehreren Kammern (11) trägt, wobei die Scheibe (9) Ansaugöffnungen (16) besitzt, die im Raum zwischen dem Diaphragma (4) und der Scheibe (9), und zwar in der Nähe des peripheren Bereichs der Scheibe (9) liegen, dadurch gekennzeichnet, daß die Ansaugöffnungen (16) über durch mindestens einige der beweglichen Schaufeln (8) verlaufende Kanäle (17) mit Auslaßöffnungen (18) verbunden sind, die am äußeren Ende dieser Schaufeln (8) am strömungsmäßig hinteren Ende der Dichtgarnitur (10) oder in einer Kammer (11) dieser Garnitur liegen.

2. Turbinenstufe nach Anspruch 1, dadurch gekennzeichnet, daß die Ansaugöffnungen (16) über eine kontinuierlich umlaufende Nut (15) miteinander verbunden sind, die in die Scheibe (9) eingeschnitten ist.

3. Turbinenstufe nach einem der vorhergehenden Ansprüche, dadurch gekennzeichnet, daß die Turbine eine Aktionsturbine ist.

## Claims

1. A turbine stage comprising a set of fixed vanes (1) fixed to the stator (3) of the turbine and supporting a diaphragm, followed by a set of moving vanes (7) mounted on a disk (9) which is fixed to the rotor (6) of the turbine, the periphery of said set of moving vanes (7) having sealing means (10) constituted by a plurality of chambers (11), the disk (9) including suction orifices (16) opening out into the space between the diaphragm (4) and the disk (9) and disposed in the vicinity of the peripheral portion of the disk (9), the turbine stage being characterized in that said suction orifices (15) are connected by ducts (17) passing through at least some of the moving vanes (8) to outlet orifices (18) which open out in the tips of the vanes (8) downstream from the sealing means (10) or into a chamber (11) thereof.

2. A turbine stage according to claim 1, characterized in that the suction orifices (16) are interconnected by a continuous circumferential groove (15) formed in the disk (9).

3. A turbine stage according to either preceding claim, characterized in that the turbine is an impulse turbine.
